# EUROPÄISCHE PATENTSCHRIFT

(11) **EP 1 190 165 B1**
(45) Veröffentlichungstag und Bekanntmachung des Hinweises auf die Patenterteilung: **09.02.2005**
(21) Anmeldenummer: 00943910.0
(22) Anmeldetag: 27.06.2000
(51) Int. Cl.: F01P 11/04

(54) **FLÜSSIGKEITSGEKÜHLTE BRENNKRAFTMASCHINE**
LIQUID COOLED INTERNAL COMBUSTION ENGINE
MOTEUR A COMBUSTION INTERNE A REFROIDISSEMENT LIQUIDE

(30) Priorität: 30.06.1999 DE 19930206
(43) Veröffentlichungstag der Anmeldung: 27.03.2002
(73) Patentinhaber: MTU Friedrichshafen GmbH, 88040 Friedrichshafen (DE)
(72) Erfinder: SUDMANNS, Hans, D-88048 Friedrichshafen (DE)
(86) Internationale Anmeldenummer: PCT/EP2000/005975
(87) Internationale Veröffentlichungsnummer: WO 2001/002706

(56) Entgegenhaltungen:
- EP-A- 0 675 269
- CH-A- 543 008
- FR-A- 908 144
- US-A- 4 929 038

## Beschreibung

Die Erfindung betrifft eine flüssigkeitsgekühlte, insbesondere wassergekühlte Brennkraftmaschine, insbesondere einen wassergekühlten Dieselmotor nach dem Oberbegriff des Anspruchs 1 (Siehe EP-A-0 675 269).

Bei flüssigkeitsgekühlten Brennkraftmaschinen höherer Leistung, etwa bei großvolumigen Dieselmotoren für den stationären Einsatz oder für den Einsatz in Land- oder Seefahrzeugen sind zur Kühlung der Brennkraftmaschine und ihrer Hilfsaggregate wie Ladeluftkühlern o.ä. eine Anzahl von in der Brennkraftmaschine ausgebildeten und verschiedenen eine Kühlflüssigkeit führenden Kühlkreisläufen der Brennkraftmaschine zugeordnete Kühlkanäle sowie ein oder mehrere Flüssigkeitskühler zum Kühlen der in den Kühlkreisläufen geführten Kühlflüssigkeit vorgesehen.

Je nach dem Einsatzzweck der Brennkraftmaschine und ggf. in Abhängigkeit von unterschiedlichen möglichen Leistungsstufen des gleichen Grundmotors ist es wünschenswert die Kühlkreisläufe der Brennkraftmaschine in unterschiedlicher Weise mit einem oder mehreren Flüssigkeitskühlern zu konfigurieren. Dafür ist es entweder notwendig Teile des Gehäuses der Brennkraftmaschine entsprechend den verschiedenen Kühlkreislaufkonfigurationen unterschiedlich zu bearbeiten oder unterschiedliche strömungsführende Zusatzgehäuse für die Kühlflüssigkeit zum optionalen Anbau an die Brennkraftmaschine vorzuhalten. Dies bedeutet großen Aufwand bei der Herstellung der Brennkraftmaschine und der Lagerhaltung.
Die Aufgabe der Erfindung ist es eine Brennkraftmaschine anzugeben, bei der Kühlkreisläufe und Flüssigkeitskühler auf einfache Weise unterschiedlich konfigurierbar sind.

Diese Aufgabe wird durch die im Anspruch 1 angegebene Brennkraftmaschine gelöst.

Vorteilhafte Ausgestaltungen der erfindungsgemäßen Brennkraftmaschine sind in den Unteransprüchen gekennzeichnet.

Durch die Erfindung wird eine flüssigkeitsgekühlte, insbesondere wassergekühlte Brennkraftmaschine, insbesondere ein wassergekühlter Dieselmotor geschaffen, bei dem eine Anzahl von in der Brennkraftmaschine ausgebildeten und verschiedenen eine Kühlflüssigkeit führenden Kühlkreisläufen der Brennkraftmaschine zugeordneten Kühlkanälen und ein oder mehrere Flüssigkeitskühler zum Kühlen der in den Kühlkreisläufen geführten Kühlflüssigkeit vorgesehen sind. Erfindungsgemäß verfügt die Brennkraftmaschine über eine Anzahl von mit den in der Brennkraftmaschine ausgebildeten und den verschiedenen Kühlkreisläufen zugeordneten Kühlkanälen in Verbindung stehenden ersten Strömungsquerschnitten aufweisendes Kühlflüssigkeitsgehäuse und eine Anzahl von mit dem oder den Flüssigkeitskühlern in Verbindung stehenden zweiten Strömungsquerschnitten aufweisendes Verteilergehäuse. Dabei sind die in dem Kühlflüssigkeitsführungsgehäuse ausgebildeten ersten Strömungsquerschnitte und die im Verteilergehäuse ausgebildeten zweiten Strömungsquerschnitte an miteinander korrespondierenden Flächen des Kühlflüssigkeitsführungsgehäuses, bzw. des Verteilergehäuses ausgebildet und einander im Sinne der Herstellung verschiedener möglicher Strömungsverbindungen zwischen den Kühlkreisläufen der Brennkraftmaschine und dem oder den Flüssigkeitskühlern zugeordnet. Weiterhin ist ein zwischen dem Kühlflüssigkeitsführungsgehäuse und dem Verteilergehäuse angeordnetes Zwischenelement vorgesehen, welches eine Anzahl von einer bestimmten von mehreren möglichen Konfigurationen der Kühlkreisläufe der Brennkraftmaschine und dem einen oder den mehreren Flüssigkeitskühlern entsprechenden Strömungsverbindungen zwischen den im Kühlflüssigkeitsführungsgehäuse ausgebildeten ersten Strömungsquerschnitten und den im Verteilergehäuse ausgebildeten zweiten Strömungsquerschnitten herstellende freie Durchgangsquerschnitte aufweist und andere mögliche Strömungsverbindungen zwischen den ersten und zweiten Strömungsquerschnitten versperrt. Dieses Zwischenelement ist aus einer Anzahl von verschiedenen möglichen Konfigurationen der Kühlkreisläufe und Flüssigkeitskühler entsprechenden unterschiedliche Anordnungen von freien Durchgangsquerschnitten aufweisenden gegeneinander austauschbaren Zwischenelementen ausgewählt.

Ein wesentlicher Vorteil der erfindungsgemäßen Brennkraftmaschine ist es, daß mit nur wenigen Bauteilen mehrere unterschiedliche Konfigurationen von Kühlkreisläufen und Flüssigkeitskühlern realisierbar sind. Ein weiterer Vorteil ist es, daß auch bei einer bereits installierten Brennkraftmaschine im Falle einer Leistungserhöhung oder Modifikation eine Kühlkreislaufkonfiguration durch eine andere ersetzt werden kann.

Gemäß einer bevorzugten Ausführungsform der Erfindung ist es vorgesehen, daß die miteinander korrespondierenden Flächen des Kühlflüssigkeitsführungsgehäuses und des Verteilergehäuses jeweils ebene Flächen sind, und daß das Zwischenelement als planparalleles Element ausgebildet und zwischen den ebenen Flächen des Kühlflüssigkeitsführungsgehäuses und des Verteilergehäuses angeordnet ist.

Dies ist vorzugsweise so weitergebildet, daß die miteinander korrespondierenden ebenen Flächen des Kühlflüssigkeitsführungsgehäuses bzw. des Verteilergehäuses die gleiche Form und Größe haben, daß die einander zugeordneten im Kühlflüssigkeitsführungsgehäuse ausgebildeten ersten Strömungsquerschnitte und im Verteilergehäuse ausgebildeten zweiten Strömungsquerschnitte einander gegenüberliegend in den miteinander korrespondierenden ebenen Flächen des Kühlflüssigkeitführungsgehäuses bzw. des Verteilergehäuses angeordnet sind, und daß das Zwischenelement als planparallele Platte mit die freien Durchgangsquerschnitte bildenden Aussparungen ausgebildet ist, wobei die Aussparungen jeweils Strömungsverbindungen zwischen einander gegenüberliegenden Strömungsquerschnitten des Kühlflüssigkeitsführungsgehäuses und des Verteilergehäuses freigeben. Der Vorteil hiervon ist die einfache und kostengünstige Herstellbarkeit des Zwischenelements als planparallele Platte und ein geringer Platzbedarf der so geschaffenen Anordnung.

Gemäß einer bevorzugten Ausführungsform haben die miteinander korrespondierenden ebenen Flächen des Kühlflüssigkeitsführungsgehäuses bzw. des Verteilergehäuses eine im wesentlichen rechteckige Grundform, wobei diese rechteckige Grundform jeweils die im Kühlflüssigkeitsführungsgehäuse ausgebildeten ersten Strömungsquerschnitte bzw. die im Verteilergehäuse ausgebildeten zweiten Strömungsquerschnitte enthält.

Vorzugsweise bilden die im Kühlflüssigkeitsführungsgehäuse ausgebildeten ersten Strömungsquerschnitte und die im Verteilergehäuse ausgebildeten zweiten Strömungsquerschnitte jeweils eine matrixähnliche Anordnung von Strömungsquerschnitten mit kleinerer rechteckiger Grundform oder mit aus rechteckigen Grundformen zusammengesetzten Strömungsquerschnitten.

Gemäß einer bevorzugten Weiterbildung der Erfindung haben die in dem Zwischenelement ausgebildeten Aussparungen im Sinne einer Beeinflussung des Durchgangsquerschnitts zwischen den im Kühlflüssigkeitsführungsgehäuse ausgebildeten ersten Strömungsquerschnitten und den im Verteilergehäuse ausgebildeten zweiten Strömungsquerschnitten den gleichen oder einen kleineren Querschnitt als die ersten bzw. zweiten Strömungsquerschnitte.

Gemäß einer Ausführungsform hiervon haben die Aussparungen des Zwischenelements die gleiche Form und Größe wie die ersten bzw. zweiten Strömungsquerschnitte.

Gemäß einer alternativen Ausführungsform sind die Aussparungen des Zwischenelements kleiner als die ersten bzw. zweiten Strömungsquerschnitte und haben einen rechteckigen oder einen kreisförmigen Querschnitt.

Im folgenden wird ein Ausführungsbeispiel der Erfindung anhand der Zeichnung erläutert.

Es zeigen:
- Figur 1: eine Draufsicht (Figur 1a)) bzw. eine teilweise Querschnittsansicht (Figur 1b)) eines ein Kühlflüssigkeitsführungsgehäuse, ein Zwischenelement und ein Verteilergehäuse enthaltenden Teils einer Brennkraftmaschine gemäß einem Ausführungsbeispiel der Erfindung; und
- Figur 2: eine Ansicht des in Figur 1b) zu sehenden Verteilergehäuses in der mit Pfeil B bezeichneten Blickrichtung (Figur 2a)), sowie drei Ansichten von entsprechend unterschiedlichen Konfigurationen von Kühlkreisläufen und Flüssigkeitskühlern ausgebildeten Zwischenelementen (Figuren 2b) bis d)).

Figur 1a) und b) zeigen in der Ansicht bzw. im Querschnitt ein Kühlflüssigkeitsführungsgehäuse 1 und ein Verteilergehäuse 3 als Bestandteile einer flüssigkeitsgekühlten Brennkraftmaschine, insbesondere eines wassergekühlten Dieselmotors. In der Brennkraftmaschine sind, was in Figur 1a) durch gestrichelte Linien dargestellt ist, eine Anzahl von verschiedenen eine Kühlflüssigkeit führenden Kühlkreisläufen zugeordnete Kühlkanäle ausgebildet. Weiterhin sind für die Brennkraftmaschine ein oder mehrere Flüssigkeitskühler zum Kühlen der in den Kühlkreisläufen geführten Kühlflüssigkeit vorgesehen, welche in der Figur jedoch nicht gezeigt sind.

Das Kühlflüssigkeitsführungsgehäuse 1 verfügt über eine Anzahl von mit den in der Brennkraftmaschine ausgebildeten und den verschiedenen Kühlkreisläufen zugeordneten Kühlkanälen in Verbindung stehenden ersten Strömungsquerschnitten 4, die in Figur 1a) und b) zu sehen sind.

Wie aus Figur 1b) und der eine Ansicht des Verteilergehäuses 3 in der in Figur 1b) mit B bezeichneten Blickrichtung zeigenden Figur 2a) ersichtlich ist, verfügt das Verteilergehäuse 3 über eine Anzahl von zweiten Strömungsquerschnitten 6, die mit dem oder den Flüssigkeitskühlern in Verbindung stehen.
Wie eine gemeinsame Betrachtung von Figur 1a) und Figur 2a) zeigt, sind die ersten Strömungsquerschnitte 4 und die zweiten Strömungsquerschnitte 6 an miteinander korrespondierenden Flächen 7, 8 des Kühlflüssigkeitsführungsgehäuses 1 bzw. des Verteilergehäuses 3 ausgebildet. Die in dem Kühlflüssigkeitsführungsgehäuse 1 ausgebildeten ersten Strömungsquerschnitt 4 und die in dem Verteilergehäuse 3 ausgebildeten zweiten Strömungsquerschnitte 6 sind jeweils so angeordnet und einander zugeordnet, daß die Herstellung verschiedener möglicher Strömungsverbindungen zwischen den Kühlkreisläufen der Brennkraftmaschine und dem oder den Flüssigkeitskühlern möglich ist.

Weiterhin ist ein Zwischenelement 2 vorgesehen, welches zwischen dem Kühlflüssigkeitsführungsgehäuse 1 und dem Verteilergehäuse 3 angeordnet ist und welches in Figur 1b) im Querschnitt und in den Figuren 2b) bis d) in der Ansicht zu sehen ist. Das Zwischenelement 2 verfügt über eine Anzahl von Strömungsverbindungen zwischen den im Kühlflüssigkeitsführungsgehäuse 1 ausgebildeten ersten Strömungsquerschnitten 4 und den im Verteilergehäuse 3 ausgebildeten zweiten Strömungsquerschnitten herstellende freie Druchgangsquerschnitte 5, 5'. Die durch die freien Durchgangsquerschnitte 5, 5' hergestellten Strömungsverbindungen entsprechen einer bestimmten von mehreren möglichen Konfigurationen der Kühlkreisläufe der Brennkraftmaschine und dem einen oder den mehreren Flüssigkeitskühlern. Andere mögliche Strömungsverbindungen zwischen den ersten und zweiten Strömungsquerschnitten 4, 6 im Kühlflüssigkeitsführungsgehäuse 1 bzw. im Verteilergehäuse 3 sind durch das Zwischenelement 2 versperrt.

Wie die Figuren 2b) bis d) zeigen, ist das Zwischenelement 2 eines aus einer Anzahl von unterschiedlichen Zwischenelementen 2, die verschiedenen möglichen Konfigurationen der Kühlkreisläufe und Flüssigkeitskühler entsprechende unterschiedliche Anordnungen von freien Druchgangsquerschnitten 5, 5' aufweisen und gegeneinander austauschbar sind. So kann beispielsweise bei einer Brennkraftmaschine mit flüssigkeitsgekühltem Ladeluftkühler das in Figur 2b) gezeigte Zwischenelement 2 einer Konfiguration entsprechen, bei der der Kühlkreislauf des Ladeluftkühlers im Motorkühlkreis integriert ist, das in Figur 2c) gezeigte Zwischenelement 2' kann einer Konfiguration entsprechen, bei der die Kühlflüssigkeit des Ladeluftkühlers und die Kühlflüssigkeit des Motorkühlkreislaufes gemischt werden können, und das in Figur 2d) gezeigte Zwischenelement 2" kann einer Konfiguration entsprechen, bei der der Motorkühlkreislauf und der Ladeluftkühlkreislauf hermetisch getrennt sind.

Wie eine gemeinsame Betrachtung von Figur 1a) in Verbindung mit Figur 1b) gezeigt, sind die miteinander korrespondierenden Flächen 7, 8 des Kühlflüssigkeitsführungsgehäuses 1 und des Verteilergehäuses 3 jeweils ebene Flächen, und das Zwischenelement 2 ist als ein planparalleles Element ausgebildet, das zwischen den ebenen Flächen 7, 8 des Kühlflüssigkeitsführungsgehäuses 1 und des Verteilergehäuses 3 angeordnet ist. Die miteinander korrespondierenden ebenen Flächen 7, 8 des Kühlflüssigkeitsführungsgehäuses 1 bzw. des Verteilergehäuses 3 haben die gleiche Form und Größe und die einander zugeordneten ersten Strömungsquerschnitte 4 und zweiten Strömungsquerschnitte 6 im Kühlflüssigkeitsführungsgehäuse 1 bzw. im Verteilergehäuse 3 sind einander gegenüberliegend in diesen Flächen 7, 8 angeordnet. Das Zwischenelement 2 ist als planparallele Platte mit die freien Durchgangsquerschnitte 5 bildenden Aussparungen vorgesehen, wobei die Aussparungen 5 jeweils Strömungsverbindungen zwischen einander gegenüberliegenden Strömungsquerschnitten 4, 6 des Kühlflüssigkeitsführungsgehäuses 1 und des Verteilergehäuses 3 freigeben. Wie ersichtlich ist, haben die miteinander korrespondierenden ebenen Flächen 7, 8 des Kühlflüssigkeitsführungsgehäuses 1 bzw. des Verteilergehäuses 3 eine im wesentlichen rechteckige Grundform, die jeweils die ersten Strömungsquerschnitte 4 bzw. die zweiten Strömungsquerschnitte 6 enthält.

Wie die jeweiligen Ansichten in Figur 1a) und Figur 2a) zeigen, bilden die im Kühlflüssigkeitsführungsgehäuse 1 vorgesehenen ersten Strömungsquerschnitte 4 und die im Verteilergehäuse 3 vorgesehenen zweiten Strömungsquerschnitte 6 jeweils eine matrixähnliche Anordnung von Strömungsquerschnitten, welche jeweils eine kleinerere rechteckige Grundform oder eine mit aus rechteckigen Grundformen zusammengesetzte Form haben. So haben die in Figur 1a) zu sehenden in dem Kühlflüssigkeitsgehäuse 1 ausgebildeten ersten Strömungsquerschnitte 4, und 4, eine rechteckige Grundform, während der Strömungsquerschnitt 4, eine aus kleineren rechteckigen Grundformen zusammengesetzte Form hat.

Wie ein Vergleich der Ansichten in den Figuren 1a) und 2a) zeigt, entsprechen die Form und Größe der ersten Strömungsquerschnitte 4 im Flüssigkeitsführungsgehäuse 1 entweder der Form und Größe der zweiten Strömungsquerschnitte 6 des Verteilergehäuses 3 oder ein bestimmter Querschnitt eines ersten Strömungsquerschnitts 4 im Flüssigkeitsführungsgehäuse 1 entspricht mehreren zweiten Strömungsquerschnitten 6 im Verteilergehäuse 3. So entspricht beispielsweise Form, Größe und Anordnung des ersten Strömungsquerschnitts 4, des Kühlflüssigkeitsführungsgehäuses 1 der Form, Größe und Anordnung des zweiten Strömungsquerschnitts 6₁₂ des Verteilergehäuses 3 (der Einfachheit halber sei von einer spiegelbildlich seitenrichtigen Darstellung der Ansichten in Figur 1a) und 2 ausgegangen). Der erste Strömungsquerschnitt 4, im Kühlflüssigkeitsführungsgehäuse 1 dagegen entspricht in Form, Größe und Anordnung den beiden zweiten Strömungsquerschnitten 6₁ und 6₂ des Verteilergehäuses 3. Der erste Strömungsquerschnitt 4₃ des Kühlflüssigkeitsführungsgehäuses schließlich entspricht in Form, Größe und Anordnung den zweiten Strömungsquerschnitten 6₅, 6₆, 6₇ des Verteilergehäuses 3 u.s.w..

Wie die Ansichten der unterschiedlichen Zwischenelemente 2, 2', 2" in den Figuren 2b) bis d) in Verbindung mit den Ansichten des Kühlflüssigkeitsführungsgehäuses 1 und des Verteilergehäuses 3 in Figur 1a) bzw. Figur 2a) zeigen, werden die ersten Strömungsquerschnitte 4 und die zweiten Strömungsquerschnitte 6 im Kühlflüssigkeitsführungsgehäuse 1 bzw. im Verteilergehäuse 3 durch die freien Durchgangsquerschnitte oder Aussparungen 5 des Zwischenelements 2 in unterschiedlicher Weise miteinander verbunden. So verbindet die Aussparung 5₁₂ des Zwischenelements 2 (Figur 2b)) und die Aussparung 5₁₂" des Zwischenelements 2" (Figur 2d)) den ersten Strömungsquerschnitt 4₇ des Kühlflüssigkeitsführungsgehäuses 1 mit dem zweiten Strömungsquerschnitt 6₁₂ des Verteilergehäuses 3, während diese beiden Strömungsquerschnitte 4₇ und 6₁₂ durch das in Figur 2c) dargestellte Zwischenelement 2' voneinander getrennt sind. Der erste Strömungsquerschnitt 4₃ des Kühlflüssigkeitsführungsgehäuses 1 wird durch das in Figur 2b) gezeigte Zwischenelement 2 über die Aussparung 5₅ mit dem zweiten Strömungsquerschnitt 6₅ und durch die Aussparungen 5₆ mit dem zweiten Strömungsquerschnitt 6₆ des Verteilergehäuses 3 verbunden. Durch das in Figur 2c) gezeigte Zwischenelement 2' wird der erste Strömungsquerschnitt 4₃ des Kühlflüssigkeitsführungsgehäuses 1 über die Aussparung 5₅' mit dem zweiten Strömungsquerschnitt 6₅ und über die Aussparung 5₇' mit dem zweiten Strömungsquerschnitt 6₇ des Verteifergehäuses 3 verbunden. Durch das in Figur 2d) gezeigte Zwischenelement 2" wird der erste Strömungsquerschnitt 4₃ über die Aussparungen 5₆" nur mit dem zweiten Strömungsquerschnitt 6₆ des Verteilergehäuses 3 verbunden. Durch die Aussparungen oder freien Druchgangsquerschnitte 5 des Zwischenelements 2 werden also die ersten Strömungsquerschnitte 4 des Kühlflüssigkeitsführungsgehäuses 1 und die zweiten Strömungsquerschnitte 6 optional in kodierter Weise miteinander verbunden oder voneinander getrennt, so daß unterschiedlich Konfigurationen von Kreisläufen zwischen den Kühlkanälen der Kühlkreisläufe der Brennkraftmaschine und dem oder den Flüssigkeitskühlern möglich sind.

Die in dem Zwischenelement 2 vorgesehenen Aussparungen 5 können im Sinne einer Beeinflussung des Durchgangsquerschnitts zwischen den im Kühlflüssigkeitsführungsgehäuse 1 ausgebildeten ersten Strömungsquerschnitten 4 und den im Verteilergehäuse 3 ausgebildeten zweiten Strömungsquerschnitten 6 den gleichen oder einen kleineren Querschnitt als die ersten bzw. zweiten Strömungsquerschnitte 4, 6 haben. Das heißt, die Aussparungen 5 des Zwischenelements 2 können die gleiche Form und Größe wie die ersten bzw. zweiten Strömungsquerschnitte 4, 6 haben, oder im Falle eines Übergangs von einem größeren auf einen kleineren Strömungsquerschnitt, die gleiche Form und Größe wie der kleinere von diesem. Dann ist der Durchgangsquerschnitt größtmöglich und der Strömungswiderstand damit minimal. Andererseits können die Aussparungen 5 des Zwischenelements kleiner als die ersten bzw. zweiten Strömungsquerschnitte 4, 6 sein, oder im Falle eines Übergangs von einem größeren Strömungsquerschnitt auf einen kleineren Strömungsquerschnitt, kleiner als der kleinere Strömungsquerschnitt, so daß ein größerer Strömungswiderstand erreicht wird. Die Aussparungen 5 können einen rechteckigen oder einen kreisförmigen Querschnitt haben, insbesondere im Fall von kleinen Durchgangsquerschnitten bieten sich kreisförmige Querschnitte an, wie sie in Figur 2b) bis d) mit dem Bezugszeichen 5' bezeichnet sind.

### Bezugszeichenliste

- 1: Kühlflüssigkeitsführungsgehäuse
- 2: Zwischenelement
- 3: Verteilergehäuse
- 4: erste Strömungsquerschnitte
- 5: freie Durchgangsquerschnitte
- 6: zweite Strömungsquerschnitte
- 7: Fläche des Kühlflüssigkeitsführungsgehäuses
- 8: Fläche des Verteilergehäuses

## Patentansprüche

1. Flüssigkeitsgekühlte, insbesondere wassergekühlte Brennkraftmaschine, insbesondere wassergekühlter Dieselmotor, mit einer Anzahl von in der Brennkraftmaschine ausgebildeten und verschiedenen eine Kühlflüssigkeit führenden Kühlkreisläufen der Brennkraftmaschine zugeordneten Kühlkanälen und einem oder mehreren Flüssigkeitskühlern zum Kühlen der in den Kühlkreisläufen geführten Kühlflüssigkeit, **gekennzeichnet durch** ein eine Anzahl von mit den in der Brennkraftmaschine ausgebildeten und den verschiedenen Kühlkreisläufen zugeordneten Kühlkanälen in Verbindung stehenden ersten Strömungsquerschnitten (4) aufweisendes Kühlflüssigkeitsführungsgehäuse (1) und ein eine Anzahl von mit dem oder den Flüssigkeitskühlern in Verbindung stehenden zweiten Strömungsquerschnitten (6) aufweisendes Verteilergehäuse (3), wobei die ersten Strömungsquerschnitte (4) und die zweiten Strömungsquerschnitte (6) an miteinander korrespondierenden Flächen (7,8) des Kühlflüssigkeitsführungsgehäuses (1) bzw. des Verteilergehäuses (3) ausgebildet und einander im Sinne der Herstellung verschiedener möglicher Strömungsverbindungen zwischen den Kühlkreisläufen der Brennkraftmaschine und dem oder den Flüssigkeitskühlern zugeordnet sind, und ein zwischen dem Kühlflüssigkeitsführungsgehäuse (1) und dem Verteilergehäuse (3) angeordnetes Zwischenelement (2), welches eine Anzahl von einer bestimmten von mehreren möglichen Konfigurationen der Kühlkreisläufe der Brennkraftmaschine und dem einen oder den mehreren Flüssigkeitskühlern entsprechenden Strömungsverbindungen zwischen den im Kühlflüssigkeitsführungsgehäuse (1) ausgebildeten ersten Strömungsquerschnitten (4) und den im Verteilergehäuse (3) ausgebildeten zweiten Strömungsquerschnitten (6) herstellende frei Durchgangsquerschnitte (5) aufweist und andere mögliche Strömungsverbindungen zwischen den ersten und zweiten Strömungsquerschnitten (4,6) versperrt, wobei das Zwischenelement (2) aus einer Anzahl von verschiedenen möglichen Konfigurationen der Kühlkreisläufe und Flüssigkeitskühler entsprechenden unterschiedliche Anordnungen von freien Durchgangsquerschnitten (5) aufweisenden gegeneinander austauschbaren Zwischenelementen (2) ausgewählt ist.

2. Brennkraftmaschine nach Anspruch 1, **dadurch gekennzeichnet, daß** die miteinander korrespondierenden Flächen (7,8) des Flüssigkeitsführungsgehäuses (1) und des Verteilergehäuses (3) jeweils ebene Flächen sind, und daß das Zwischenelement (2) als planparalleles Element ausgebildet und zwischen den ebenen Flächen (7,8) des Kühlflüssigkeitsführungsgehäuses (1) und des Verteilergehäuses (3) angeordnet ist.

3. Brennkraftmaschine nach Anspruch 2, **dadurch gekennzeichnet, daß** die miteinander korrespondierenden ebenen Flächen (7,8) des Kühlflüssigkeitsführungsgehäuses (1) bzw. des Verteilergehäuses (3) die gleiche Form und Größe haben, daß die einander zugeordneten im Kühlflüssigkeitsführungsgehäuse (1) gebildeten ersten Strömungsquerschnitte (4) und im Verteilergehäuse (3) ausgebildeten zweiten Strömungsquerschnitte (6) einander gegenüberiiegend in den miteinander korrespondierenden ebenen Flächen (7,8) des Kühlflüssigkeitsführungsgehäuses (1) bzw. des Verteilergehäuses (3) angeordnet sind, und daß das Zwischenelement (2) als planparallele Platte mit die freien Durchgangsquerschnitte (5) bildenden Aussparungen ausgebildet ist, wobei die Aussparungen (5) jeweils Strömungsverbindungen zwischen einander gegenüberliegenden Strömungsquerschnitten (4,6) des Kühlflüssigkeitsführungsgehäuses (1) und des Verteilergehäuses (3) freigeben.

4. Brennkraftmaschine nach Anspruch 3, **dadurch gekennzeichnet, daß** die miteinander korrespondierenden ebenen Flächen (7,8) des Kühlflüssigkeitsführungsgehäuses (1) bzw. des Verteilergehäuses (3) eine im wesentlichen rechteckige Grundform haben, die jeweils in die dem Kühlflüssigkeitsführungsgehäuse (1) ausgebildeten ersten Strömungsquerschnitte (4) bzw. die im Verteilergehäuse (3) ausgebildeten zweiten Strömungsquerschnitte (6) enthält.

5. Brennkraftmaschine nach Anspruch 4, **dadurch gekennzeichnet, daß** die im Flüssigkeitsführungsgehäuse (1) ausgebildeten ersten Strömungsquerschnitte (4) und die im Verteilergehäuse (3) ausgebildeten zweiten Strömungsquerschnitte (6) jeweils eine matrixähnliche Anordnung von Strömungsquerschnitten mit kleinerer rechteckiger Grundform oder mit aus rechteckigen Grundformen zusammengesetzten Strömungsquerschnitten bilden.

6. Brennkraftmaschine nach Anspruch 3, 4 oder 5, **dadurch gekennzeichnet, daß** die in dem Zwischenelement (2) ausgebildeten Aussparungen (5) im Sinne einer Beeinflussung des Durchgangsquerschnitts zwischen den im Flüssigkeitsführungsgehäuse (1) ausgebildeten ersten Strömungsquerschnitten (4) und den im Verteilergehäuse (3) ausgebildeten zweiten Strömungsquerschnitten (6) den gleichen oder einen kleineren Querschnitt als die ersten bzw. zweiten Strömungsquerschnitte (4,6) haben.

7. Brennkraftmaschine nach Anspruch 6, **dadurch gekennzeichnet, daß** die Aussparungen (5) des Zwischenelements (2) die gleiche Form und Größe wie die ersten bzw. zweiten Strömungsquerschnitte (4,6) haben.

8. Brennkraftmaschine nach Anspruch 6, **dadurch gekennzeichnet, daß** die Aussparungen (5) des Zwischenelements (2) kleiner sind als die ersten bzw. zweiten Strömungsquerschnitte (4,6) und einen rechteckigen oder einen kreisförmigen Querschnitt haben.

## Claims

1. Liquid-cooled, in particular water-cooled internal combustion engine, in particular water-cooled diesel engine, having a number of cooling ducts which are formed in the internal combustion engine and are assigned to various cooling circuits of the internal combustion engine which conduct a cooling liquid, and one or more liquid coolers for cooling the cooling liquid conducted in the cooling circuits, **characterized by** a cooling liquid conducting housing (1) which has.a number of first flow cross sections (4) which are connected to the cooling ducts which are formed in the internal combustion engine and are assigned to the various cooling circuits, and a distributor housing (3) which has a number of second flow cross sections (6) which are connected to the liquid cooler or coolers, the first flow cross sections (4) and the second flow cross sections (6) being formed on faces (7, 8), which correspond to one another, of the cooling liquid conducting housing (1) or of the distributor housing (3), and being assigned to one another in order to form various possible flow connections between the cooling circuits of the internal combustion engine and the liquid cooler or coolers, and an intermediate element (2) which is arranged between the cooling liquid conducting housing (1) and the distributor housing (3) and which has free passage cross sections (5) which form a number of flow connections corresponding to a specific configuration, of a plurality of possible configurations, of the cooling circuits of the internal combustion engine and to the one or more liquid coolers, between the first flow cross sections (4) formed in the cooling liquid conducting housing (1), and the second flow cross sections (6), formed in the distributor housing (3), and said intermediate element (2) closes off other possible flow connections between the first and second flow cross sections (4, 6), the intermediate element (2) being selected from a number of interchangeable intermediate elements (2) which have different arrangements of free passage cross sections (5), which arrangements correspond to various possible configurations of the cooling circuits and liquid coolers.

2. Internal combustion engine according to Claim 1, **characterized in that** the faces (7, 8), which correspond to one another, of the liquid conducting housing (1) and of the distributor housing (3) are each planar faces, and **in that** the intermediate element (2) is embodied as a plane-parallel element and is arranged between the planar faces (7, 8) of the cooling liquid conducting housing (1) and of the distributor housing (3).

3. Internal combustion engine according to Claim 2, **characterized in that** the planar faces (7, 8), which correspond to one another, of the cooling liquid conducting housing (1) and of the distributor housing (3), respectively, are of the same shape and size, **in that** the first flow cross sections (4), which are formed in the cooling liquid conducting housing (1) and the second flow cross sections (6) which are formed in the distributor housing (3), which are assigned to one another are arranged opposite one another in the planar faces (7, 8), which correspond to one another, of the cooling liquid conducting housing (1) and of the distributor housing (3), respectively, and **in that** the intermediate element (2) is embodied as a plane-parallel plate with cut-outs forming the free passage cross sections (5), the cut-outs (5) each clearing flow connections between flow cross sections (4, 6), lying opposite one another, of the cooling liquid conducting housing (1) and of the distributor housing (3).

4. Internal combustion engine according to Claim 3, **characterized in that** the planar faces (7, 8), which correspond to one another, of the cooling liquid conducting housing (1) and of the distributor housing (3), respectively, have an essentially rectangular basic shape which in each case contains the first flow cross sections (4) which are formed in the cooling liquid conducting housing (1) and the second flow cross sections (6) which are formed in the distributor housing (3), respectively.

5. Internal combustion engine according to Claim 4, **characterized in that** the first flow cross sections (4) formed in the liquid conducting housing (1) and the second flow cross sections (6) formed in the distributor housing (3) each form a matrix-like arrangement of flow cross sections with a relatively small rectangular basic shape or with flow cross sections which are composed of rectangular basic shapes.

6. Internal combustion engine according to Claim 3, 4 or 5, **characterized in that** the cut-outs (5) which are formed in the intermediate element (2) have, in order to influence the passage cross section between the first flow cross sections (4) formed in the liquid conducting housing (1) and the second flow cross sections (6) formed in the distributor housing (3), the same cross section as or a smaller cross section than the first and second flow cross sections (4, 6).

7. Internal combustion engine according to Claim 6, **characterized in that** the cut-outs (5) of the intermediate element (2) have the same shape and size as the first and second flow cross sections (4, 6).

8. Internal combustion engine according to Claim 6, **characterized in that** the cut-outs (5) of the intermediate element (2) are smaller than the first and second flow cross sections (4, 6) and have a rectangular cross section or a circular cross section.

## Revendications

1. Moteur à combustion interne refroidi au liquide, notamment refroidi à l'eau, notamment moteur diesel refroidi à l'eau, comportant un certain nombre de canaux de refroidissement constitués dans le moteur à combustion interne et associés à différents circuits de refroidissement du moteur à combustion interne guidant un liquide de refroidissement et un ou plusieurs refroidisseurs de liquide pour refroidir le liquide de refroidissement guidé dans les circuits de refroidissement, **caractérisé par** une enceinte de guidage de liquide de refroidissement (1) présentant un certain nombre de premières sections transversales de flux (4) en liaison avec les canaux de refroidissement constitués dans le moteur à combustion interne et associés aux différents circuits de refroidissement et une enceinte de distribution (3) présentant un certain nombre de secondes sections transversales de flux (6) en liaison avec le ou les refroidisseurs de liquide, les premières sections transversales de flux (4) et les secondes sections transversales de flux (6) étant constituées sur des surfaces (7, 8) se correspondant mutuellement de l'enceinte de guidage de liquide de refroidissement (1) ou de l'enceinte de distribution (3) et étant associées les unes aux autres dans l'optique de l'établissement de différentes liaisons de flux possibles entre les circuits de refroidissement du moteur à combustion interne et le ou les refroidisseurs de liquide, et un élément intermédiaire (2) disposé entre l'enceinte de guidage de liquide de refroidissement (1) et l'enceinte de distribution (3) et qui présente des sections transversales de passage libres (5) établissant un certain nombre de liaisons de flux correspondant à une certaine parmi plusieurs configurations possibles des circuits de refroidissement du moteur à combustion interne et à l'unique ou aux plusieurs refroidisseurs de liquide entre les premières sections transversales de flux (4) constituées dans l'enceinte de guidage de liquide de refroidissement (1) et les secondes sections transversales de flux (6) constituées dans l'enceinte de distribution (3) et bloque d'autres liaisons de flux possibles entre les premières et secondes sections transversales de flux (4, 6), l'élément intermédiaire (2) étant sélectionné parmi un certain nombre d'éléments intermédiaires (2) interchangeables présentant vis à vis l'un de l'autre différents agencements de sections transversales de passage (5) correspondant à un certain nombre de différentes configurations possibles des circuits de refroidissement et des refroidisseurs de liquide.

2. Moteur à combustion interne selon la revendication 1, **caractérisé en ce que** les surfaces (7, 8) se correspondant mutuellement de l'enceinte de guidage de liquide (1) et de l'enceinte de distribution (3) sont respectivement des surfaces planes et que l'élément intermédiaire (2) est réalisé sous forme d'un élément parallèle au plan et est disposé entre les surfaces planes (7, 8) de l'enceinte de guidage de liquide de refroidissement (1) et de l'enceinte de distribution (3).

3. Moteur à combustion interne selon la revendication 2, **caractérisé en ce que** les surfaces planes (7, 8) se correspondant mutuellement de l'enceinte de guidage de liquide (1) ou de l'enceinte de distribution (3) ont la même forme et la même dimension, que les premières sections transversales de flux (4) constituées dans l'enceinte de guidage de liquide (1) et associées les unes aux autres et les secondes sections transversales de flux (6) constituées dans l'enceinte de distribution (3) sont disposées les unes en face des autres dans les surfaces planes (7, 8) se correspondant mutuellement de l'enceinte de guidage de liquide de refroidissement (1) ou de l'enceinte de distribution (3) et que l'élément intermédiaire (2) est réalisé sous forme d'une plaque parallèle au plan comportant des évidements constituant des sections transversales de passage libres (5), les évidements (5) permettant respectivement des liaisons de flux entre les sections transversales de flux (4, 6) placées les unes en face des autres de l'enceinte de guidage de liquide de refroidissement (1) et de l'enceinte de distribution (3).

4. Moteur à combustion interne selon la revendication 3, **caractérisé en ce que** les surfaces planes (7, 8) se correspondant mutuellement de l'enceinte de guidage de liquide (1) ou de l'enceinte de distribution (3) ont une forme de base sensiblement rectangulaire qui englobe les premières sections transversales de flux (4) constituées respectivement dans l'enceinte de guidage de liquide de refroidissement (1) ou les secondes sections transversales de flux (6) constituées dans l'enceinte de distribution (3).

5. Moteur à combustion interne selon la revendication 4, **caractérisé en ce que** les premières sections transversales de flux (4) constituées dans l'enceinte de guidage de liquide (1) et les secondes sections transversales de flux (6) constituées dans l'enceinte de distribution (3) constituent respectivement un agencement semblable à une matrice de sections transversales de flux ayant une forme de base rectangulaire plus petite ou de sections transversales de flux composées de formes de bases rectangulaires.

6. Moteur à combustion interne selon la revendication 3, 4 ou 5, **caractérisé en ce que** les évidements (5) pratiqués dans l'élément intermédiaire (2) ont, dans l'optique d'exercer une influence sur la section transversale de passage entre les premières sections transversales de flux (4) constituées dans l'enceinte de guidage de liquide (1) et les secondes sections transversales de flux (6) constituées dans l'enceinte de distribution (3), une section transversale inférieure ou égale à celles des premières ou secondes sections transversales de flux (4, 6).

7. Moteur à combustion interne selon la revendication 6, **caractérisé en ce que** les évidements (5) de l'élément intermédiaire (2) ont la même forme et la même dimension que les premières ou secondes sections transversales de flux (4, 6).

8. Moteur à combustion interne selon la revendication 6, **caractérisé en ce que** les évidements (5) de l'élément intermédiaire (2) sont plus petits que les premières ou secondes sections transversales de flux (4, 6) et ont une section transversale rectangulaire ou circulaire.
